# EUROPÄISCHE PATENTSCHRIFT

(11) **EP 0 149 718 B1**
(45) Veröffentlichungstag und Bekanntmachung des Hinweises auf die Patenterteilung: **21.03.1990**
(21) Anmeldenummer: 84110926.7
(22) Anmeldetag: 13.09.1984
(51) Int. Cl.: F42B 5/38, F42B 5/18, F42B 5/30

(54) **Brennbare Treibladungshülse**
Combustible propellant charge case
Cartouche combustible à charge propulsive

(30) Priorität: 21.09.1983 DE 3334026
(43) Veröffentlichungstag der Anmeldung: 31.07.1985
(73) Patentinhaber: Rheinmetall GmbH, 40880 Ratingen (DE)
(72) Erfinder: Reinelt, Karlheinz, Chem.-Ing., D-3102 Hermannsburg (DE); Müller, Dietmar, Dr. Dipl.-Chem., D-7500 Karlsruhe 41 (DE)
(74) Vertreter: Podszus, Burghart, Dipl.-Phys.

(56) Entgegenhaltungen:
- DE-A- 2 424 900

## Beschreibung

Die Erfindung betrifft eine Treibladungshülse nach dem Oberbegriff des Patentanspruchs 1.

Zur Reduzierung des Totlastanteils, insbesondere bei patronierter Munition, ist es aus der US-PS-2 991 168 sowie aus der DE-AI-2 424 900 bereits bekannt, die Treibladungshülse - zumindest teilweise - aus einem verbrennbaren Material herzustellen. Im Gegensatz zu herkömmlichen, vollständig aus Metall bestehenden Treibladungshülsen, umfaßt eine solche Hülse höchstens noch einen ggf. wiederverwendbaren Hülsenboden aus Metall. Die Herstellung der verbrennbaren Hülsenteile erfolgt jedoch in einem komplexen, mehrschrittigen und daher teuren Verfahren und ergibt zudem einen Hülsenwerkstoff mit einer unbefriedigenden mechanischen Festigkeit.

Der Erfindung liegt die Aufgabe zugrunde, eine Treibladungshülse anzugeben, die besonders einfach herstellbar ist und die daher die Laborierung von Treibladungen, insbesondere auch die Laborierung von patronierter Munition stark vereinfacht und verbilligt.

Diese Aufgabe wird durch die in Patentanspruch 1 angegebene Erfindung gelöst.

Vorteilhafte Ausgestaltungen und Weiterbildungen der Erfindung gehen aus den Unteransprüchen hervor.

Die Erfindung wird nachfolgend unter Bezug auf die Zeichnung näher erläutert. Dabei zeigt:
Fig. 1: eine großkalibrige patronierte Munition in Seitenansicht;
Fig.2: einen Querschnitt durch einen Teil der Treibladungshülse;
Fig.3: einen Querschnitt durch ein weiteres Ausführungsbeispiel einer erfindungsgemäß ausgebildeten Treibladungshülse.
Fig. 4: einen Querschnitt durch eine modulartig ausgestaltete Treibladung.

Fig. 1 zeigt in schematischer Darstellung in einer Seitenansicht eine großkalibrige patronierte Munition 10 mit einem Geschoß 12, einem aus Metall bestehenden Hülsenboden 13 und einer verbrennbaren Hülse 11 sowie einer aus einem elastischen Material bestehenden Liderung 14. Erfindungsgemäß besteht die Treibladungshülse 11 aus einer verbrennbaren Kunststoffolie 20, die das in Fig. 1 nicht sichtbare Treibladungspulver mantelförmig umhüllt und die einerseits mit dem Geschoß 12 und andererseits mit dem Hülsenboden 13 fest verbunden ist.

Besonders vorteilhaft ist die Kunststoffolie 20 als Schrumpffolie ausgeführt, die unter Wärmeeinfluß stark schrumpft, dabei das eingehülfte Treibladungspulver stark zusammenpreßt und auf diese Weise für eine hervorragende mechanische Festigkeit des Treibladungsaufbaus sorgt. Im Vergleich zu einem locker eingefüllten Pulver ist dadurch auch eine wesentlich größere Ladedichte zu erreichen, die innenballistische Vorteile bringt.

In einem weiteren weiteren Ausführungsbeispiel der Erfindung wird eine im Bereich der Nahrungsmittelverpackung an sich bekannte Methode angewendet, indem nach Einhüllung des Treibladungspulvers mit der Folie 20 durch Anschluß einer Vakuumpumpe Luft abgesaugt wird. Auch dadurch legt sich die Folie 20 eng an das eingehüllte Treibladungspulver an, wodurch ein ähnlich stabiler Aufbau entsteht, wie bei Verwendung einer Schrumpffolie.

Als weitere Laboriermöglichkeit bietet sich ein Einpressen des Treibladungspulvers in die aus einer Kunststoffolie 20 bestehende Treibladungshülse 11 an. Dazu wird die Treibladungshülse 11 zweckmäßig in eine Preßform eingebracht, an deren Innenwandung sie sich während des Füllvorgangs abstützt. Auch bei dieser Laborierungsart läßt sich eine höhere Ladedichte, verbunden mit einer Verbesserung der mechanischen Stabilität des Treibladungsaufbaues erreichen.

Besonders gut geeignet sind Kunststoffolien, die durch Sauerstoffträger auf ein gewünschtes Abbrandverhalten eingestellt sind. Beispielsweise eignen sich Kunststoffolien aus Polyäthylen, Polyurethan, Polyisobutylen, Polybutadien sowie Polysulfiden.

Als Sauerstoffträger sind besonders gut geeignet Lithiumnitrat, Lithiumchlorat, Natriumnitrat, Natriumperchlorat, Kaliumnitrat, Kaliumperchlorat, Ammonnitrat, Ammonperchlorat, Ammonchlorat, Hydrazinnitrat, sowie organische Peroxide, insbesondere Dibenzolperoxid, Nitrylperchlorat, Hexanitroäthan.

Auch kombinierte Sauerstoffträger, wie beispielsweise Bor/ Kaliumnitrat, Zirkon/Bariumnitrat sowie Mischungen der Metalle Magnesium, Bor und Aluminium mit den vorstehend genannten Oxidatoren sind für die Treibladungshülse besonders geeignet.

Von den vorgenannten organischen Peroxiden und den kombinierten Sauerstoffträgern können bis zu 50 %, am zweckmäßigsten zwischen 10 bis 20 %, in der Kunststoffolie enthalten sein.

Falls erforderlich, kann in einem weiteren Ausführungsbeispiel der Erfindung die Stabilität der Treibladungshülse noch dadurch vergrößert werden, daß die Kunststoffolie 20, wie das in Fig. 3 gezeigte Querschnittsbild einer Treibladungshülse 11 zeigt, mit einer äußeren Beschichtung 21' aus Polyurethan bedeckt wird. Um die Verbrennbarkeit auch dieser äußeren Schicht 21' zu steigern, wird diese zweckmäßig mit einer Mischung aus z. B. Bor-Kaliumnitrat oder anderen vorgenannten Sauerstoffträgern versetzt.

Wenngleich die Erfindung vorstehend hauptsächlich anhand einer großkalibrigen Patronenmunition erläutet worden ist, läßt sie sich mit gleich gutem Erfolg und entsprechenden Einsparungsmögtichkeiten auch bei kleinkalibriger Munition und zur Umhüllung von Treibladungen für Artilleriegeschosse einsetzen.

Abgesehen von der stark vereinfachten Herstellung bietet die Erfindung auch noch weitere Vorteile, da durch Auswahl gas- und feuchtigkeitsdichter Folienmaterialien die Lagerfähigkeit laborierter Treibladungen gesteigert werden kann.

Bei Verwendung durchsichtiger Folien oder zumindest teilweise durchsichtiger Folien ist es zudem möglich, den Zustand der laborierten Treibladung ohne Zerstörung der Treibladungshülse zu überprüfen.

In einem Ausführungsbeispiel der Erfindung wird patronierte Munition (Fig. 1) mit der erfindungsgemäß als Folie 20 ausgestalteten Treibladungshülse 11 ausgestattet. Die Folie 20 liegt dazu in Form eines Schlauchs vor, der einerseits am Heck des Geschosses 12 und andererseits am Hülsenboden 13 befestigt ist. Diese Befestigungen können vorzugsweise durch Kleben oder Verschweißen, ggf. auch durch Verschrauben, Verspritzen oder durch einen Schrumpfsitz der Folie herbeigeführt werden. Ggf. läßt sich gleichzeitig mit der Befestigung der Folie 20 am Hülsenboden 13 die Liderung anbringen. Im Anschluß daran kann die Treibladung in die Treibladungshülse 11 eingebracht werden. Schüttpulver läßt sich zweckmäßig durch die im Hülsenboden 13 vorgesehene Öffnung für den Treibladungsanzünder einfüllen, während Röhrenpulver vor der Befestigung des Hülsenbodens 13 in die Treibladungshülse 11 einzufüllen ist. Anschließend wird die Treibladungshülse 11 geschrumpft bzw. evakuiert. Beim Evakuieren kann wiederum die Öffnung des Treibladungsanzünders zum Absaugen der Luft verwendet werden.

Im Vergleich zu herkömmlichen, aus Metall bestehenden Treibladungshülsen zeigt die durch Schrumpfen bzw. Evakuieren fertiggestellte Treibladungshülse 11 eine stark unregelmäßige äußere Form. Dies erweist sich jedoch innenballistisch als Vorteil, da hierdurch die Verbrennung der Folie 20 erleichtert wird.

Ein weiteres Ausführungsbeispiel der Erfindung wird anhand von Fig. 4 erläutert. Hierbei handelt es sich um eine modulartig aufgebaute Treibladung 40, bei der Treibladungsanteile 43 portionsweise voneinander getrennt in einem Schrumpfschlauch 42 angeordnet sind. Die Treibladungsportionen 43 sind wiederum in einer ebenfalls aus Kunststoffolie bestehenden äußeren Hülle 41 untergebracht.

Je nach Bedarf sind alle in einer Hülle 41 angeordneten Treibladungen 43 gleichzeitig zu verwenden oder nur teilweise. Dazu ist die äußere Hülle 41 leicht aufreißbar ausgebildet, so daß eine beliebige Anzahl nicht benötigter Treibladungen 43 herausgenommen werden kann. Um die Trennung voneinander zu erleichtern, sind die Verbindungsstücke 44 zwischen den die Treibladungen 43 einhüllenden Folienhüllen perforiert und damit leicht abtrennbar.

Um die Handhabbarkeit derartiger Treibladungen, insbesondere im Hinblick auf die auszuwählende Treibladungsmenge zu erleichtern, können die die Treibladungen 43 einhüllenden Schlauchstücke 42 zweckmäßig mit unterschiedlichen Farben und/oder einem Aufdruck, z. B. einer Zahlenangabe gekennzeichnet sein.

Selbstverständlich ist es - analog zu der in Fig. 1 beschriebenen patronierten Munition - auch bei getrennten Ladungen möglich, eine besondere, etwa einem Treibladungsraum angepaßte Formgebung der aus Folie bestehenden Treibladungshülse zu erreichen. Auf einfachste Weise gelingt dies dadurch, daß man die Folie für den Abfüllvorgang in eine dem Ladungsraum angepaßte Form einbringt.

## Patentansprüche

1. Brennbare Treibladungshülse (11) für Treibladungspulver von Artilleriemunition oder die Treibladung patronierter Munition, dadurch gekennzeichne4 daß die Treibladungshülse (11) aus einer Kunststoffolie (20) besteht.

2. Brennbare Treibladungshülse (11) nach Anspruch 1, dadurch gekennzeichnet, daß die Kunststoffolie (20) als Schrumpffolie ausgebildet ist.

3. Brennbare Treibladungshülse (11) nach einem der Ansprüche 1 und 2, dadurch gekennzeichnet, daß die Kunststoffolie (20) mit einer äußeren Beschichtung (21') aus Polyurethan bedeckt ist.

4. Brennbare Treibladungshülse (11) nach einem der Ansprüche 1 bis 3, dadurch gekennzeichnet, daß die Folie (20) zumindest teilweise durchsichtig ausgebildet ist.

5. Brennbare Treibladungshülse (11) nach einem der Ansprüche 1 bis 4, dadurch gekennzeichnet, daß die Folie (20) aus Polyäthylen, Polyurethan, Polyisobutylen, Polybutadien oder Polysulfid besteht.

6. Brennbare Treibladungshülse (11) nach einem der Ansprüche 1 bis 5, dadurch gekennzeichnet, daß die Kunststoffolie (20) und/oder deren äußere Beschichtung (21') einen oder mehrere der nachfolgend aufgeführten Stoffe als Sauerstoffträger enthalten: Lithiumnitrat, Lithiumchlorat, Natriumnitrat, Natriumperchlorat, Kaliumnitrat, Kaliumperchlorat, Ammonnitrat, Ammonperchlorat, Ammonchlorat, Hydrazinnitrat, organische Peroxide, wie insbesonsdere Dibenzolperoxid, Nitrylperchlorat, Hexanitroäthan, Bohr/Kaliumnitrat, Zirkon/Bariumnitrat. Mischungen der Metalle Magnesium, Bor und Aluminium mit den vorstehend genannten Sauerstoffträgern.

7. Brennbare Treibladungshülse (11) nach einem der Ansprüche 1 bis 6, dadurch gekennzeichnet, daß in der Kunststoffolie (20) max. 50 %, vorzugsweise 10 bis 20 % an Sauerstoffträgern enthalten sind.

8. Brennbare Treibladungshülse (11) nach einem der Ansprüche 1 bis 7, dadurch gekennzeichnet, daß portionsweise abgemessene Treibladungen (43) räumlich voneinander getrennt in einem aus Folie bestehenden Schrumpfschlauch (42) angeordnet sind, und daß die Verbindungstücke (44) zwischen den die Treibladungen (43) einhüllenden Folienstücken, beispielsweise perforiert und damit leicht abtrennbar ausgebildet sind.

9. Brennbare Treibladungshülse (11) nach einem der Ansprüche 1 bis 8, dadurch gekennzeichnet daß die Treibladungsportionen (43) in einer ebenfalls aus Kunststoffolie bestehenden äußeren Hülle (41) angeordnet sind.

10. Brennbare Treibladungshülse (11) nach einem der Ansprüche 1 bis 9, dadurch gekennzeichnet daß die die Treibladungen (43) umhüllende Folie mit einer Farbgebung oder einem Aufdruck gekennzeichnet ist.

## Claims

1. Combustible propellant charge case (11) for the propellant charge powder of artillery ammunition or for the propellant charge of cartridged ammunition, characterised by the fact that the propellant charge case (11) comprises a plastic foil (20).

2. Combustible propellant charge case (11) in accordance with claim 1, characterised by the fact that the plastic foil (20) is constructed in the form of shrinkable foil.

3. Combustible propellant charge case (11) in accordance with any one of claims 1 and 2, characterised by the fact that the plastic foil (20) is covered with an outer coating (21') of polyurethane.

4. Combustible propellant charge case (11) in accordance with any one of claims 1 to 3, characterised by the fact that the foil (20) is at least partly of transparent construction.

5. Combustible propellant charge case (11) in accordance with any one of claims 1 to 4, characterised by the fact that the foil (20) comprises polyethylene, polyurethane, polyisobutylene, polybutadiene or polysulphide.

6. Combustible propellant charge case (11) in accordance with any one of claims 1 to 5, characterised by the fact that the plastic foil (20) and/or the outer coating (21') thereof contain one or more of the following substances as oxygen carriers: lithium nitrate, lithium chlorate, sodium nitrate, sodium perchlorate, potassium nitrate, potassium perchlorate, ammonium nitrate, ammonium perchlorate, ammonium chlorate, hydrazine nitrate, organic peroxides, in particular dibenzol peroxide, nitryl perchlorate, hexanitroethane, bo- ron/potassium nitrate, zirconium/barium nitrate, mixtures of the metals magnesium, boron and aluminium with the aforementioned oxygen carrier.

7. Combustible propellant charge case (11) in accordance with any one of claims 1 to 6, characterised by the fact that the plastic foil (20) contains a maximum of 50 % and preferably 10 to 20 % of oxygen carriers.

8. Combustible propellant charge case (11) in accordance with any one of claims 1 to 7, characterised by the fact that propellant charges (43) in dosed portions are arranged spatially separated from one another in a shrinkable tube (42) comprising foil and that the connecting parts (44) between the pieces of foil enclosing the propellant charges (43) are perforated, for example, to be easily separable.

9. Combustible propellant charge case (11) in accordance with any one of claims 1 to 8, characterised by the fact that the propellant charge portions (43) are arranged in an outer case (41) also comprising plastic foil.

10. Combustible propellant charge case (11) in accordance with any one of claims 1 to 9, characterised by the fact that the foil enclosing the propellant charges (43) is identified by colouring or imprinting.

## Revendications

1. Douille combustible (11) de charge propulsive de munition d'artillerie ou la charge propulsive d'une munition encartouchée, caractérisée en ce que la douille de charge propulsive (11) est constituée d'une feuille de matière synthétique (20).

2. Douille combustible de charge propulsive (11) selon la revendication 1, caractérisée en ce que la feuille de matière synthétique (20) est sous forme d'une feuille rétractable.

3. Douille combustible (11) de charge propulsive selon l'une des revendications 1 et 2, caractérisée en ce que la feuille de matière synthétique (20) est recouverte d'un revêtement extérieur (21') en polyuréthane.

4. Douille combustible (11) de charge propulsive selon l'une des revendications 1 à 3, caractérisée en ce que la feuille (20) est au moins partiellement transparente.

5. Douille combustible (11) de charge propulsive selon l'une des revendications 1 à 4, caractérisée en ce que la feuille (20) est constituée de pclyé- thylène, de polyuréthane, de polyisobutylène, de polybutadiène ou de polysulfures.

6. Douille combustible pour charge propulsive selon l'une des revendications 1 à 5, caractérisée en ce que la feuille de matière synthétique (20) et/ou son revêtement extérieur (21) contiennent un ou plusieurs des matériaux suivants en tant que comburant: nitrate de lithium, chlorate de lithium, perchlorate de potassium, nitrate d'ammonium, perchlorate d'ammonium, chlorate d'ammonium, nitrate d'hydrazine, peroxydes organiques tels qu'en particulier le peroxyde de dibenzène, le perchlorate de nitryle, l'hexanitroéthane, les mélanges bore/nitrate de potassium, zirconium/ni- trate de baryum, des mélanges des éléments magnésium, bore et aluminium avec les comburants précédemment cités.

7. Douille combustible (11) pour charge propulsive selon l'une des revendications 1 à 6, caractérisée en ce que la feuille de matière synthétique (20) contient au maximum 50 % et avantageusement 10 à 20 % de comburants.

8. Douille combustible (11) pour charge propulsive selon l'une des revendications 1 à 7, caractérisée en ce que les charges propulsives réparties par portions (43) séparées les unes des autres dans l'espace sont placées dans un tuyau souple rétractable (42) constitué d'une feuille et que les pièces de liaison (44) entre les portions de feuille enveloppant les charges propulsives (43) sont par exemple perforées et sont ainsi facilement séparables.

9. Douille combustible (11) pour charge propulsive selon l'une des revendications 1 à 8, caractérisée en ce que les portions de charges propulsives (43) sont placées dans une enveloppe extérieure constituée de la même manière d'une feuille de matière synthétique.

10. Douille combustible (11) pour charge propulsive selon l'une des revendications 1 à 9, caractérisée en ce que la feuille entourant les charges propulsives (43) est repérée par une coloration ou un motif imprimé.
